# FASCICULE DE BREVET EUROPEEN

(11) **EP 2 324 161 B1**
(45) Date de publication et mention de la délivrance du brevet: **15.02.2012**
(21) Numéro de dépôt: 09784485.6
(22) Date de dépôt: 08.07.2009
(51) Int. Cl.: E03F 5/04

(54) **GOULOTTE AVEC ELEMENTS DE REGLAGE EN HAUTEUR**
ABLAUFRINNE MIT HÖHENVERSTELLBAREN GLIEDERN
CHUTE WITH HEIGHT ADJUSTMENT MEMBERS

(30) Priorité: 13.08.2008 FR 0804587
(43) Date de publication de la demande: 25.05.2011
(73) Titulaire: Aliaxis Participations, 75008 Paris (FR)
(72) Inventeur: GIMENEZ IBANEZ, Santiago, E-03016 Alicante (ES); PEREZ SALAS, Juan José, E-03010 Alicante (ES)
(74) Mandataire: Sonnenberg, Fred
(86) Numéro de dépôt international: PCT/FR2009/051352
(87) Numéro de publication internationale: WO 2010/018331

(56) Documents cités:
- DD-A1- 16 592
- DE-A1- 1 784 068
- GB-A- 1 230 448

## Description

### Domaine technique de l'invention

La présente invention se rapporte à une goulotte.

### Etat de la technique

Le document EP 1 138 840 décrit une goulotte comprenant une cuvette et un couvercle reposant sur la cuvette par l'intermédiaire de vis permettant un réglage en hauteur du couvercle. Un inconvénient de cette goulotte est que le réglage en hauteur de toutes les vis est une opération fastidieuse, d'autant plus qu'il est nécessaire d'effectuer ce réglage de manière précise pour que chaque vis présente la même hauteur.

Le document EP 1 908 887 décrit une goulotte comprenant une cuvette et un couvercle reposant sur la cuvette par l'intermédiaire de pièces d'espacement. Pour pouvoir s'adapter à des hauteurs différentes, il est nécessaire de prévoir plusieurs jeux de pièces d'espacement.

Le document GB-A-1 230 448 décrit une goulotte selon le préambule de la revendication 1.

### Résumé de l'invention

Un problème que la présente invention propose de résoudre est de fournir une goulotte qui ne présente pas au moins certains des inconvénients précités de l'art antérieur.

La solution proposée par l'invention est une goulotte comprenant une cuvette, un couvercle muni d'au moins une ouverture permettant l'écoulement de liquide dans la cuvette, et des éléments réglables en hauteur agencés entre le couvercle et la cuvette, caractérisée par le fait qu'au moins l'un desdits éléments réglables en hauteur comprend un corps d'espacement présentant deux premières faces espacées d'une première distance et deux deuxièmes faces espacées d'une deuxième distance différente de la première distance, ledit corps d'espacement étant apte à être agencé dans une première position dans laquelle les premières faces sont en contact avec respectivement la cuvette et le couvercle, et dans une deuxième position dans laquelle les deuxièmes faces sont en contact avec respectivement la cuvette et le couvercle.

Grâce à ces caractéristiques, il suffit de positionner le corps d'espacement dans sa première ou deuxième position pour obtenir un réglage de hauteur. Cela peut se faire très facilement et rapidement, sans nécessiter une précision élevée.

De préférence, les premières faces sont parallèles entre elles et les deuxièmes faces sont perpendiculaires aux premières faces.

Dans ce cas, le passage de la première position à la deuxième se fait par une rotation du corps d'espacement de 90°.

Selon un mode de réalisation particulier, le corps d'espacement comprend une portion parallélépipédique présentant lesdites premières faces et lesdites deuxièmes faces.

Une telle forme est particulièrement simple à fabriquer.

Le corps d'espacement comprend une première patte faisant saillie d'une des premières faces et une deuxième patte faisant saillie d'une des deuxièmes faces, la cuvette présentant un orifice de réception recevant la première patte, respectivement la deuxième patte, quand le corps d'espacement est dans sa première position, respectivement sa deuxième position.

Cela permet un positionnement précis et stable du corps d'espacement par rapport à la cuvette.

Selon un mode de réalisation, la première patte et la deuxième patte présentent une section cruciforme, l'orifice de réception présentant une section cruciforme correspondante.

De préférence, lesdits éléments réglables en hauteur comprennent une pluralité de corps identiques audit corps d'espacement.

Selon un mode de réalisation particulier, le corps d'espacement présente deux troisièmes faces espacées d'une troisième distance différente de la première distance et de la deuxième distance, ledit corps d'espacement étant apte à être agencé dans une troisième position dans laquelle les troisièmes faces sont en contact avec respectivement la cuvette et le couvercle.

### Brève description des figures

L'invention sera mieux comprise, et d'autres buts, détails, caractéristiques et avantages de celle-ci apparaîtront plus clairement au cours de la description suivante d'un mode de réalisation particulier de l'invention, donné uniquement à titre illustratif et non limitatif, en référence aux dessins annexés. Sur ces dessins :
- la figure 1 est une vue en perspective et partiellement éclatée d'une goulotte selon un mode de réalisation de l'invention, et
- la figure 2 est une vue en perspective d'un corps d'espacement de la goulotte de la figure 1.

### Description détaillée d'un mode de réalisation de l'invention

La goulotte 1 représentée sur la figure 1 est destinée à être encastrée dans le sol, par exemple dans le sol d'une douche, afin d'évacuer l'eau. Elle comprend une cuvette 2 et un couvercle 3.

Dans un état installé, la cuvette 2 se trouve enfouie dans le sol et le couvercle 3 recouvre la cuvette 2 et affleure au niveau du sol. Le couvercle 3 présente une ou plusieurs ouverture(s) (non représentée(s)) permettant à l'eau de s'écouler dans la cuvette 2. La cuvette 2 est reliée à un conduit d'évacuation (non représenté).

La cuvette 2 comprend une base 4, par exemple métallique ou en matière plastique, qui présente une ouverture supérieure rectangulaire. La cuvette 2 comprend également un élément de fixation 5 rectangulaire, agencé dans l'ouverture de la base 4. L'élément de fixation 5 permet de relier une membrane d'étanchéité (non représentée) à la base 4. L'élément de fixation 5 est fixé à la base 4 grâce à des vis 6.

Comme le montre la figure 1, l'élément de fixation 5 présente une pluralité d'orifices de réception 7. Chaque orifice de réception 7 présente une section cruciforme et est destiné à recevoir la patte d'un corps d'espacement 8.

Un corps d'espacement 8 est représenté en perspective sur la figure 2. Il comprend une portion sensiblement parallélépipédique, présentant six faces, désignées par les références 9 à 14. La distance entre la face 9 et la face 10 est inférieure à la distance entre la face 11 et la face 12. Le corps d'espacement 8 comprend aussi une première patte 15 faisant saillie à partir de la face 9 et une deuxième patte 16 faisant saillie à partir de la face 12. La patte 15 et la patte 16 présentent une section cruciforme correspondant à celle des orifices de réception 7.

Sur la figure 1, on voit que la goulotte 1 comprend une pluralité de corps d'espacement 8 identiques, qui sont représentés dans une première position.

Dans cette première position, pour chaque corps d'espacement 8, la première patte 15 est insérée dans un orifice de réception 7, la face 9 repose contre l'élément de fixation 5, et le couvercle 3 repose, au niveau d'un rebord périphérique 17, sur la face 10. Le couvercle 3 est donc posé à une certaine hauteur par rapport à la cuvette 2, correspondant à la distance entre la face 9 et la face 10. Cette hauteur est indiquée sur la face 13 par un numéro orienté de manière à être lu dans le bon sens quand le corps d'espacement 8 est dans sa première position.

Les corps d'espacement 8 peuvent aussi être agencés dans une deuxième position, non représentée.

Dans cette deuxième position, pour chaque corps d'espacement 8, la deuxième patte 16 est insérée dans un orifice de réception 7, la face 12 repose contre l'élément de fixation 5, et le couvercle 3 repose, au niveau du rebord périphérique 17, sur la face 11. Le couvercle 3 est donc posé à une certaine hauteur par rapport à la cuvette 2, correspondant à la distance entre la face 12 et la face 11. Cette hauteur est indiquée sur la face 14 par un numéro orienté de manière à être lu dans le bon sens quand le corps d'espacement 8 est dans sa deuxième position.

Comme la distance entre la face 9 et la face 10 est inférieure à la distance entre la face 11 et la face 12, la hauteur du couvercle 3 est différente en fonction de la position des corps d'espacement 8. Les corps d'espacement 8 permettent donc un réglage en hauteur du couvercle 3.

Avec les corps d'espacement 8, il est possible de positionner le couvercle 3 à deux hauteurs différentes. La goulotte 1 peut comprendre un deuxième jeu de corps d'espacement 8, de même forme que les corps d'espacement 8 mais de dimensions différentes. En utilisant ce deuxième jeu, le couvercle 3 peut être positionné à deux autres hauteurs.

Dans une variante non représentée, la face 13 ou la face 14 présente aussi une patte en saille. Cela permet de positionner le couvercle 3 à une troisième hauteur par rapport à la cuvette 2.

Dans la description qui précède, on entend par « couvercle » et par « cuvette » les deux sous-ensembles maintenus à distance par les corps d'espacement. Ces deux sous-ensembles peuvent comprendre des éléments supplémentaires par rapport à ceux représentés sur les figures, tels qu'un cadre. Les corps d'espacement sont en contact avec les deux sous-ensembles.

Bien que l'invention ait été décrite en liaison avec un mode de réalisation particulier, il est bien évident qu'elle n'y est nullement limitée et qu'elle comprend tous les équivalents techniques des moyens décrits ainsi que leurs combinaisons si celles-ci entrent dans le cadre de l'invention comme définit par les revendications.

## Revendications

1. Goulotte (1) comprenant une cuvette (2), un couvercle (3) muni d'au moins une ouverture permettant l'écoulement de liquide dans la cuvette, et des éléments réglables en hauteur agencés entre le couvercle et la cuvette, dans lequel au moins l'un desdits éléments réglables en hauteur comprend un corps d'espacement (8) présentant deux premières faces (9, 10) espacées d'une première distance et deux deuxièmes faces (11, 12) espacées d'une deuxième distance différente de la première distance, ledit corps d'espacement étant apte à être agencé dans une première position dans laquelle les premières faces sont en contact avec respectivement la cuvette et le couvercle, et dans une deuxième position dans laquelle les deuxièmes faces sont en contact avec respectivement la cuvette et le couvercle, le corps d'espacement comprenant une première patte (15) faisant saillie d'une des premières faces (9), la cuvette présentant un orifice de réception (7) recevant la première patte quand le corps d'espacement est dans sa première position, **caractérisée par le fait que** le corps d'espacement comprend une deuxième patte (16) faisant saillie d'une des deuxièmes faces (12), l'orifice de réception (7) recevant la deuxième patte, quand le corps d'espacement est dans sa deuxième position.

2. Goulotte selon la revendication 1, dans laquelle les premières faces sont parallèles entre elles et les deuxièmes faces sont perpendiculaires aux premières faces.

3. Goulotte selon la revendication 2, dans laquelle le corps d'espacement comprend une portion parallélépipédique présentant lesdites premières faces et lesdites deuxièmes faces.

4. Goulotte selon l'une des revendications précédentes, dans laquelle la première patte et la deuxième patte présentent une section cruciforme, l'orifice de réception présentant une section cruciforme correspondante.

5. Goulotte selon l'une des revendications précédentes, dans laquelle lesdits éléments réglables en hauteur comprennent une pluralité de corps identiques audit corps d'espacement.

6. Goulotte selon l'une des revendications précédentes, dans laquelle le corps d'espacement (8) présente deux troisièmes faces (13, 14) espacées d'une troisième distance différente de la première distance et de la deuxième distance, ledit corps d'espacement étant apte à être agencé dans une troisième position dans laquelle les troisièmes faces sont en contact avec respectivement la cuvette et le couvercle.

## Claims

1. A chute (1) comprising a bowl (2), a lid (3) furnished with at least one opening allowing liquid to flow into the bowl, and height-adjustable elements arranged between the lid and the bowl, wherein at least one of said height-adjustable elements comprises a spacer body (8) having two first faces (9, 10) spaced by a first distance and two second faces (11, 12) spaced by a second distance different from the first distance, said spacer body being capable of being arranged in a first position in which the first faces are in contact with respectively the bowl and the lid, and in a second position in which the second faces are in contact with respectively the bowl and the lid, the spacer body comprises a first lug (15) protruding from one of the first faces (9), the bowl having a receiving orifice (7) receiving the first lug when the spacer body is in its first position, **characterized in that** the spacer body comprises a second lug (16) protruding from one of the second faces (12), the receiving orifice (7) receiving the second lug, when the spacer body is in its second position.

2. The chute as claimed in claim 1, wherein the first faces are parallel with one another and the second faces are perpendicular to the first faces.

3. The chute as claimed in claim 2, wherein the spacer body comprises a parallelepipedal portion having said first faces and said second faces.

4. The chute as claimed in one of the preceding claims, wherein the first lug and the second lug have a cruciform section, the receiving orifice having a corresponding cruciform section.

5. The chute as claimed in one of the preceding claims, wherein said height-adjustable elements comprise a plurality of bodies identical to said spacer body.

6. The chute as claimed in one of the preceding claims, wherein the spacer body (8) has two third faces (13, 14) spaced by a third distance different from the first distance and from the second distance, said spacer body being capable of being arranged in a third position in which the third faces are in contact with respectively the bowl and the lid.

## Patentansprüche

1. Ablaufrinne (1), umfassend eine Schale (2), einen Deckel (3), der mit zumindest einer Öffnung versehen ist um Fluidablauf in die Schale zu erlauben, und zwischen dem Deckel und der Schale angeordnete Höheneinstellelemente, wobei zumindest eines der Höheneinstellelemente einen Abstandshaltekörper (8) umfasst, aufweisend zwei um einen ersten Abstand beabstandete erste Flächen (9, 10) und zwei um einen, vom ersten Abstand unterschiedlichen zweiten Abstand beabstandete zweite Flächen (11, 12), wobei der Abstandshaltekörper fähig ist in einer ersten Position angeordnet zu werden, in der die ersten Flächen in Berührung stehen mit jeweils der Schale oder dem Deckel, sowie in einer zweiten Position, in der die zweiten Flächen in Berührung stehen mit jeweils der Schale oder dem Deckel, wobei der Abstandshaltekörper eine von einer der ersten Flächen (9) vorspringende erste Lasche (15) umfasst, wobei die Schale eine Aufnahmeöffnung (7) aufweist, die die erste Lasche aufnimmt, wenn der Abstandshaltekörper in seiner ersten Position vorliegt, **dadurch gekennzeichnet, dass** der Abstandshaltekörper eine von einer der zweiten Flächen (12) vorspringende zweite Lasche (16) umfasst, wobei die Aufnahmeöffnung (7) die zweite Lasche aufnimmt, wenn der Abstandshaltekörper in seiner zweiten Position vorliegt.

2. Ablaufrinne nach Anspruch 1, bei welcher die ersten Flächen parallel zueinander sind und die zweiten Flächen senkrecht zu den ersten Flächen sind.

3. Ablaufrinne nach Anspruch 2, bei welcher der Abstandshaltekörper einen parallelepipedförmigen Abschnitt umfasst, der die ersten Flächen und die zweiten Flächen aufweist.

4. Ablaufrinne nach einem der vorangehenden Ansprüche, bei welcher die erste Lasche und die zweite Lasche eine kreuzförmige Schnittform haben, wobei die Aufnahmeöffnung eine entsprechende kreuzförmige Schnittform aufweist.

5. Ablaufrinne nach einem der vorangehenden Ansprüche, bei welcher die Höheneinstellelemente mehrere zu dem Abstandshaltekörper identische Körper umfassen.

6. Ablaufrinne nach einem der vorangehenden Ansprüche, bei welcher der Abstandshaltekörper (8) zwei um einen, vom ersten Abstand und vom zweiten Abstand unterschiedlichen dritten Abstand beabstandete dritte Flächen (13, 14) aufweist, wobei der Abstandshaltekörper fähig ist in einer dritten Position angeordnet zu werden, in der die dritten Flächen in Berührung stehen mit jeweils der Schale oder dem Deckel.
